# EUROPÄISCHE PATENTSCHRIFT

(11) **EP 3 295 523 B1**
(45) Veröffentlichungstag und Bekanntmachung des Hinweises auf die Patenterteilung: **07.10.2020**
(21) Anmeldenummer: 16751461.1
(22) Anmeldetag: 10.05.2016
(51) Int. Cl.: H01R 12/70, H01R 13/11, H01R 12/57, H01R 43/26

(54) **STECKVERBINDERKONSTRUKTION FÜR ELEKTRONISCHE LEITERPLATTEN**
PLUG CONNECTOR STRUCTURE FOR ELECTRONIC PRINTED CIRCUIT BOARDS
CONSTRUCTION DE CONNECTEUR POUR CARTES DE CIRCUIT IMPRIMÉ

(30) Priorität: 10.05.2015 DE 102015005909
(43) Veröffentlichungstag der Anmeldung: 21.03.2018
(73) Patentinhaber: Hottinger Baldwin Messtechnik GmbH, 64293 Darmstadt (DE)
(72) Erfinder: WOLLBECK, Joachim, 64380 Roßdorf (DE)
(74) Vertreter: Staudte, Ralph
(86) Internationale Anmeldenummer: PCT/DE2016/000200
(87) Internationale Veröffentlichungsnummer: WO 2016/180394

(56) Entgegenhaltungen:
- WO-A1-2007/082617
- DE-A1-102011 119 842
- DE-A1-102011 119 842
- DE-U1- 8 816 132
- DE-U1-202011 106 573
- US-A- 3 192 498
- US-A- 3 192 498

## Beschreibung

Die Erfindung betrifft eine Steckverbinderkonstruktion für elektronische Leiterplatten und insbesondere eine Steckverbinderkonstruktion, die im Automobil- und Flugzeugbau einsetzbar ist.

Auch im Automobilbau werden zukünftig zunehmend drive by wire-Systeme eingesetzt. Es ist bekannt, dass an diese Systeme, die die Lenkung und Bremsen betätigen, sehr hohe Anforderungen bezüglich der Zuverlässigkeit gestellt werden. Diese hohe Zuverlässigkeit ist durch mehrfache Redundanz erreichbar. Andererseits wird im Fahrzeugbau, mehr aber noch im Flugzeugbau eine Leichtbauweise angestrebt. Es ist also zur Gewichts- und Kostenersparnis prinzipiell vorteilhaft, möglichst wenig redundante Systeme einzusetzen. Daher müssen in solchen Systemen Bauteile mit einer hohen Zuverlässigkeit verwendet werden.

Steckverbinderkonstruktionen, die für Messungen mittels Thermoelementen benötigt werden, sind besonders störempfindlich. Bei der Temperaturmessung mit einem Thermoelement wird der Effekt der Ladungstrennung entlang eines elektrischen Leiters über einen Temperaturgradienten genutzt. Die Größe der Ladungstrennung ist materialabhäng. Über den Vergleich der Größe der Ladungstrennung zweier unterschiedlicher Materialien bei bekannter Temperatur des jeweils einen Leiterendes, der Vergleichsmessstelle, lässt sich auf die Temperatur des jeweils anderen Leiterendes, der Messstelle, schließen. Die Leiterenden der Messstelle werden dazu galvanisch verbunden.

Bei dieser Messung wird ein Analog-Digital-Umsetzer verwendet, der die elektrische Spannung an den Kontakten der Vergleichsstelle erfasst, nachfolgend als Thermospannung bezeichnet. An der Vergleichsmessstelle werden die unterschiedlichen Materialien der Thermoleitung, z. B. NiCr und Ni, auf ein gleiches Leitermaterial, z. B. Cu, überführt. Über einen Temperatursensor wird die Temperatur der Vergleichsstelle gemessen und als Signal dem Analog-Digital-Umsetzer zugeführt. Über die Auswertung der digitalisierten Daten lässt sich auf die Temperatur der Messstelle schließen.

Das Buchsenelement einer solchen Steckverbindung wird gemäß dem Stand der Technik mittels Durchsteckpins durch Verlöten mechanisch und elektrisch mit der Leiterplatte verbunden. Es hat sich jedoch herausgestellt, dass eine solche Verbindung nicht ausreichend langzeitstabil ist und insbesondere filigrane Steckverbinder nicht die theoretisch zu erwartende Messgenauigkeit gewährleisten, besonders dann, wenn die Steckverbindung häufig geöffnet und geschlossen wird.

Aus der DE 10 2011 119 842 A1 ist eine Verbindung von zwei starren Leiterplatten mittels einer dazwischen angeordneten flexiblen Leiterplatte bekannt. Es ist eine flexible Leiterplatte offenbart, an deren Rändern starre Kontakt-Pins befestigt sind. Weiterhin ist eine Leiterplattenanordnung mit zwei zu verbindenden starren Leiterplatten und der dazwischen angeordneten flexiblen Leiterplatte offenbart, wobei die Kontakt-Pins der flexiblen Leiterplatte in auf den starren Leiterplatten vorhandene Kontaktbuchsen eingepresst sind. Dabei soll die Aufgabe gelöst werden, ein elektrisches Verbindungselement zur Verfügung zu stellen, das eine hohe Flexibilität bezüglich der Anordnung der miteinander zu verbindenden Bauteile ermöglicht.

Aus der US 3 192 498 A ist ein Steckkontakt mit einer speziellen Geometrie zum Aufstecken auf flache Leiterplatten oder auf runde Drähte bekannt. Dabei bestand die Aufgabe darin, eine Steckergeometrie bereitzustellen, die bei beiden Einsatzfällen eine gleichermaßen sichere mechanische Verbindung und eine gute elektrische Kontaktierung gewährleistet.

Die Aufgabe der Erfindung bestand darin, die Messgenauigkeit und Langzeitstabilität durch die Verbesserung einer Steckverbindung für Messungen mittels Thermoelementen zu erhöhen und insbesondere eine langzeitstabile Temperaturmessung zu gewährleisten.

Diese Aufgabe wurde mit einer Steckverbinderkonstruktion mit nachfolgenden Merkmalen gelöst: einer Isolationsplatte, auf der wenigstens auf einer Seite eine Metallschicht fest aufgebracht ist, wenigstens einem flachen Kontaktelement mit zwei Endabschnitten, wobei der erste Endabschnitt als Befestigungsabschnitt ausgebildet ist, der mittels einem elektrisch leitenden Verbindungsmaterial mit der Metallschicht verbunden ist. Der zweite Endabschnitt ist als starre Kontaktzunge ausgebildet, die über den Rand der Isolationsplatte übersteht. Als Gegenstück ist eine mit einem Kabel verbundene Aufsteckeinheit zum Aufstecken auf die Kontaktzunge vorgesehen, wobei die Aufsteckeinheit wenigstens zwei elastische Federzungen aufweist, die an ihren Endabschnitten gebogen sind, so dass sie sich mit ihren konvexen Seiten gegenüberstehen und im zusammengesteckten Zustand die starre Kontaktzunge unter einer mechanischen Vorspannung beidseitig kontaktieren. Beide Federzungen weisen die gleiche Federkennlinie auf. Weiterhin ist eine mechanische Führung vorgesehen, die ermöglicht, dass die gebogenen Federzungen genau zentriert auf die starre Kontaktzunge schiebbar sind. Beim Aufschieben und im aufgeschobenen Zustand wirkt auf die Kontaktzunge kein Biegemoment an der Befestigungsstelle, da die mechanische Führung, ein Verkanten oder eine unsymmetrische Lage verhindert. Somit wirken auf die Metallschicht lediglich Scherkräfte, die auf Grund der großflächigen Verbindungsstelle keine negativen Materialveränderungen bewirken. Der Befestigungsabschnitt des mit der Leiterplatte verbundenen Kontaktelements ist mittels einer SMD-Verbindung auf der Metallschicht befestigt. Mit dieser Konstruktion ist es möglich, die bewährte SMD-Verbindungstechnik, die jedoch äußerst empfindlich gegenüber mechanischen Biegespannungen ist, vorteilhaft als langzeitstabile Steckverbindung zu nutzen, ohne dass auch bei hochgenauen Messungen zu große Messfehler auftreten.

Nach Anspruch 2 weisen die elastischen Federzungen wenigstens einen Längsschlitz auf, so dass die Enden der Federzungen zweigeteilt sind. Diese Weiterbildung der Steckverbinderkonstruktion ermöglicht, dass beim Aufschieben der elastischen Federzungen auch sehr geringe Biegemomente, die durch Fertigungstoleranzen auftreten könnten, weitgehend vermieden werden, wodurch sich die Langzeitstabilität der Steckverbinderkonstruktion noch weiter verbessert.

Die Erfindung wird anhand von schematischen Zeichnungen näher erläutert:
- Fig. 1: zeigt eine Ausführungsform einer Steckverbindung für einen Thermoelementstecker nach dem Stand der Technik.
- Fig. 2: zeigt eine weitere Ausführungsform einer Steckverbindung für einen Thermoelementstecker nach dem Stand der Technik.
- Fig. 3: zeigt die Ausführungsform nach Fig. 2 in der Seitenansicht.
- Fig. 4: zeigt eine verbesserte Ausführungsform einer Steckverbindung für einen Thermoelementstecker.
- Fig. 5: zeigt eine weitere verbesserte Ausführungsform einer Steckverbindung für einen Thermoelementstecker.

Die Fig. 1 zeigt eine Ausführungsform einer Steckverbindung für einen Thermoelementstecker nach dem Stand der Technik, wobei ein Buchsenelement 2 in der Bohrung einer Leiterplatte 1 durch einen Lötpunkt befestigt ist. Zur besseren Verständlichkeit ist in der Fig. 1 das gegenüberliegende zweite Buchsenelement nicht eingezeichnet. Beim Einstecken und Ausstecken des Steckerelements 3 gemäß dem geraden Doppelpfeil wird das federnd ausgebildete Buchsenelement 2 gemäß dem gebogenen Doppelpfeil deformiert, ebenso das darüber liegende, aber nicht gezeichnete Buchsenelement. An der mit X bezeichneten Stelle entsteht bei dem unteren Buchsenelement 2 eine sogenannte Flächenpressung, die zur Veränderung der Materialstruktur führen kann, die die Messergebnisse beeinflusst.

Die Fig. 2 zeigt eine etwas verbesserte Ausführungsform einer Steckverbindung für einen Thermostecker, wobei das untere Buchsenelement 2 auf der Leiterplatte 1 großflächig aufgelötet ist. Trotzdem ist auch hier der Effekt der Flächenpressung im Bereich X vorhanden, und somit sind es auch die in Fig. 1 beschriebenen nachteiligen Effekte.

Die Fig. 3 zeigt die Ausführungsform nach Fig. 2 in der Seitenansicht. Mit X ist wieder die unerwünschte Flächenpressung an der Leiterplattenkante gezeigt. Die kleinen gegenüberliegenden Pfeile zeigen Scherkräfte, die durch die Reibkraft zwischen dem Steckerelement 3 und dem Buchsenelement 2 entstehen.

Die Fig. 4 zeigt die Steckverbinderkonstruktion nach Anspruch 1. Auf der Isolationsplatte 1 mit der Metallschicht 1a ist ein flaches Kontaktelement 3 elektrisch leitend befestigt. Die starre Kontaktzunge 3a steht über den Rand der Isolationsplatte 1 hinaus. Die mit dem Kabel verbundene Aufsteckeinheit mit zwei elastischen Federzungen 4 zum Aufstecken auf die starre Kontaktzunge 3a ist mit einer mechanischen Führung versehen, die hier lediglich durch die beiden dicken Pfeile symbolisiert ist. Die zwei elastischen Federzungen 4 sind an ihren Endabschnitten gebogen, so dass sie sich mit ihren konvexen Seiten gegenüberstehen und im zusammengesteckten Zustand die starre Kontaktzunge 3a mittels einer mechanischen Vorspannung beidseitig kontaktieren. Es ist wichtig zu erwähnen, dass die beiden elastischen Federzungen die gleiche Federkennlinie aufweisen. Die präzise mechanische Führung ermöglicht, dass die konvexen Abschnitte der elastischen Federzungen zentriert über die starre Kontaktzunge 3a geschoben werden, so dass beim Aufschieben und im aufgeschobenen Zustand auf die Kontaktzunge 3a kein Biegemoment wirkt.

Aus der Fig. 4 ist erkennbar, dass es in keiner Position eine Flächenpressung X gibt, sondern nur Scherkräfte, die aber keinen negativen Einfluss auf die Messgenauigkeit haben.

Die Fig. 5 zeigt elastische Federzungen 4, die einen Längsschlitz 5 aufweisen, so dass die Enden der Federzungen und bereits die konvexen Abschnitte zweigeteilt sind. Diese Steckverbinderkonstruktion ermöglicht, dass beim Aufschieben der elastischen Federzungen auch sehr geringe Biegemomente, die durch Fertigungstoleranzen auftreten könnten, weitgehend vermieden werden, wodurch sich die Langzeitstabilität der Steckverbinderkonstruktion noch weiter verbessert.

## Patentansprüche

1. Steckverbinderkonstruktion mit nachfolgenden Merkmalen:
- einer Isolationsplatte (1), auf der wenigstens auf einer Seite eine Metallschicht (1a) fest aufgebracht ist,
- wenigstens einem flachen Kontaktelement (3) mit zwei Endabschnitten, wobei
- der erste Endabschnitt als Befestigungsabschnitt (3b) ausgebildet ist und mittels einem elektrisch leitenden Verbindungsmaterial mit der Metallschicht (1a) verbunden ist und
- der zweite Endabschnitt als starre Kontaktzunge (3a) ausgebildet ist und über den Rand der Isolationsplatte (1) übersteht,
- einer mit einem Kabel verbundenen Aufsteckeinheit zum Aufstecken auf die Kontaktzunge (3a), wobei
- die Aufsteckeinheit wenigstens zwei elastische Federzungen (4, 4) aufweist, die an ihren Endabschnitten gebogen sind, so dass sie sich mit ihren konvexen Seiten gegenüberstehen und im zusammengesteckten Zustand die starre Kontaktzunge (3a) unter einer mechanischen Vorspannung beidseitig kontaktieren, und
- die elastischen Federzungen die gleiche Federkennlinie aufweisen,
und
- einer mechanischen Führung, die ausgebildet ist, die konvexen Seiten der elastischen Federzungen (4, 4) zentriert über die starre Kontaktzunge (3a) zu schieben, so dass beim Aufschieben und im aufgeschobenen Zustand auf die Kontaktzunge (3a) kein Biegemoment an der Befestigungsstelle (X) wirkt,
- wobei der Befestigungsabschnitt (3b) mittels einer SMD-Verbindung auf der Metallschicht (1a) befestigt ist.

2. Steckverbinderkonstruktion nach Anspruch 1, wobei die elastischen Federzungen (4, 4) wenigstens einen Längsschlitz (5) aufweisen, so dass die Enden der Federzungen (4, 4) zweigeteilt sind.

## Claims

1. A plug connector structure having the following features:
- an insulation plate (1), on at least one side of which a metal layer (1a) is firmly applied,
- at least one flat contact element (3) having two end sections, wherein
- the first end section is designed as a fastening section (3b) and is connected to the metal layer (1a) by means of an electrically conductive connecting material, and
- the second end section is designed as a rigid contact tongue (3a) and protrudes beyond the edge of the insulation plate (1),
- a plug-in unit, which is connected to a cable, for plugging onto the contact tongue (3a), wherein
- the plug-in unit has at least two spring tongues (4, 4) which are bent at their end sections such that the convex sides thereof are arranged opposite each other and contact the rigid contact tongue (3a) on both sides under a mechanical biasing force in the mated state, and
- the elastic spring tongues have the same spring characteristic curve,
and
- a mechanical guide which is designed to push the convex sides of the elastic spring tongues (4, 4) in a centred manner over the rigid contact tongue (3a) such that no bending moment acts at the fastening point (X) when said spring tongues are being and have been pushed onto the contact tongue (3a),
- wherein the fastening section (3b) is attached to the metal layer (1a) by means of an SMD connection.

2. The plug connector structure according to claim 1, wherein the elastic spring tongues (4, 4) have at least one longitudinal slot (5) such that the ends of the spring tongues (4, 4) are split in two.

## Revendications

1. Construction de connecteur comprenant les caractéristiques suivantes:
- une plaque d'isolation (1), sur laquelle est appliquée une couche métallique (1a) de manière fixe au moins sur un côté,
- au moins un élément de contact plat (3) avec deux sections d'extrémité,
- la première section d'extrémité étant conçue en tant que section de fixation (3b) et étant reliée à la couche métallique (1a) au moyen d'un matériau de liaison qui est électriquement conducteur, et
- la deuxième section d'extrémité étant conçue en tant que languette de contact rigide (3a) et faisant saillie au-delà du bord de la plaque d'isolation (1),
- une unité enfichable reliée à un câble pour enficher la languette de contact (3a),
- l'unité enfichable comprenant au moins deux languettes élastiques à ressort (4, 4) qui sont courbées à leurs sections d'extrémité de sorte qu'elles se fassent face avec leurs côtés convexes et de sorte, à l'état enfiché, qu'elles soient en contact sous une précontrainte mécanique avec les deux côtés de la languette de contact rigide (3a), et
- les languettes élastiques à ressort disposant des mêmes caractéristiques élastiques,
et
- un guide mécanique, lequel est conçu pour faire glisser les côtés convexes des languettes élastiques à ressort (4, 4) de manière centrée par-dessus la languette de contact rigide (3a), de sorte qu'aucun moment de flexion ne s'exerce au point de fixation (X) lors du glissement et à l'état enfiché,
- dans laquelle la section de fixation (3b) est fixée à la couche métallique (1a) par l'intermédiaire d'une liaison de type CMS.

2. Construction de connecteur selon la revendication 1, dans laquelle les languettes élastiques à ressort (4, 4) comprennent au moins une fente longitudinale (5) de sorte que les extrémités des languettes élastiques à ressort (4, 4) soient divisées en deux.
